# EUROPÄISCHE PATENTSCHRIFT

(11) **EP 0 505 016 B1**
(45) Veröffentlichungstag und Bekanntmachung des Hinweises auf die Patenterteilung: **12.04.1995**
(21) Anmeldenummer: 92250044.2
(22) Anmeldetag: 27.02.1992
(51) Int. Cl.: B66C 9/14

(54) **Einschienenbahn-Unterflansch-Fahrwerk**
Travelling gear for running on the lower flange of a monorail
Mécanisme de déplacement circulant le long du rebord inférieur d'un monorail

(30) Priorität: 22.03.1991 DE 4109971
(43) Veröffentlichungstag der Anmeldung: 23.09.1992
(73) Patentinhaber: MANNESMANN Aktiengesellschaft, 40027 Düsseldorf (DE)
(72) Erfinder: Gersemsky, Udo, W-5804 Herdecke (DE)
(74) Vertreter: Presting, Hans-Joachim, Dipl.-Ing.

(56) Entgegenhaltungen:
- DE-A- 2 010 262
- DE-A- 2 409 294
- DE-A- 3 731 631
- DE-B- 1 013 047
- FR-A- 1 600 980
- US-A- 3 074 354

## Beschreibung

Die Erfindung betrifft ein Einschienenbahn-Unterflansch-Fahrwerk mit tragenden Laufrädern auf beiden Selten einer I-förmigen Fahrschiene, an der vordere und hintere seitliche, auf senkrechten Achsen gelagerte Führungsrollen des von einem Fahrmotor einseitig belasteten Fahrwerkes anliegen. Als I-förmige Fahrschiene gilt auch ein Kastenträger mit seitlich überstehenden Untergurten als Fahrschienen für die Laufräder.

Einschienenbahn-Unterflansch-Fahrwerke mit nur einem tragenden Laufradpaar neigen beim Pendeln der von einem Hebezeug getragenen Last zu Nickbewegungen in Fahrtrichtung und zum Anheben des Laufrades einer Seite beim Querpendeln der Last, wie es Insbesondere bei Kurvenfahrt kaum zu verhindern ist. Bei Kranen oder Hängekranen mit großen Radständen und großen Spurweiten beeinträchtigen Lastpendelungen das Fahrverhalten des Kranes nicht wie bei Einschienenbahn-Fahrwerken. Ein derartiges Fahrwerk ist durch die DE-OS 36 27 358 bekannt. Es kann zum Verhindern von Nickbewegungen über einen Längsträger mit einem weiteren Fahrwerk verbunden werden. Bei auf dem Obergurt eines Trägers fahrenden Laufkatzen verhindern obere und untere, seitlich an den Gurten anliegende Führungsrollen ein Seitwärtspendeln der Laufkatze. Der in Trägermitte angeordnete Fahrmotor verursacht kein Kippmoment auf die Laufkatze.

Aufgabe der Erfindung ist es, ein Einschienenbahn-Unterflansch- Fahrwerk derart zu verbessern, daß beim Pendeln der an seinem Hebezeug hängenden Last Nickbewegungen und seitliches Pendeln des Fahrwerkes verhindert wird. Diese Aufgabe wird durch die Merkmale des kenn Zeichnenden Teils des Anspruchs 1 gelöst. Die Feder bewirkt, daß die Zusatz-Führungsrolle auch bei unterschiedlichen Kurvenradien stets an der Fahrschiene anliegt, so das das Unterflansch-Fahrwerk auch dann einwandfrei an der Fahrschiene geführt ist, wenn die am Unterflansch-Fahrwerk fest montierten Führungsrollen ein geringes Spiel zur Fahrschiene haben, so daß es bei unterschiedlichen Schienenbreiten nicht zu Zwängungen führt. Die am Stützrollenträger gelagerte Stützrolle liegt von unten am Untergurt an und verhindert ein Aufkippen eines der Laufräder beim Pendeln der Last entgegen dem Kippmoment des Fahrmotors, der Von der diagonal gegenüberliegenden Stützrolle gehalten wird. Die Verwendung nur einer Stützrolle ermöglicht ein Nicken bzw. Kippen des Fahrwerkes am Schienenstoß, ohne daß es zu Klemmungen kommt. Bei Kurvenfahrt wird die Stützrolle durch die geometrische Anordnung einwandfrei gelenkt und verursacht keine Reibgeräusche, die bei axialen Reibkomponenten auftreten.

Zum Erhöhen der Stabilität sind zwei Stützrollenträger mit Stützrollen und Zusatz-Führungsrollen an beiden Enden des Fahrwerkseitenträgers angeordnet. Die zum Anlenken des Stützrollenträgers verwendeten Federn sind vorzugsweise auf Zug beanspruchte Schraubenfedern, die einen Festpunkt in gegenüberliegenden Fahrwerkseitenträger haben. Die Achse der Stützrolle ist senkrecht und mittig zwischen den Achsen der Führungsrollen angeordnet und bei gebogenen Schienen stets auf den Kurvenmittelpunkt gerichtet. Damit ist das Fahrwerk auch bei Kurvenfahrt einwandfrei geführt, hat keinen Abrieb und verursacht keine Geräusche.

In weiterer Ausgestaltung der Erfindung ist der Stützrollenträger an einer Verlängerung der Achse gelagert und mittels Stellmuttern und Gewindeabsätzen für unterschiedliche Gurtdicken höhenverstellbar. Ferner ist die Achse für die Führungsrolle in einer senkrecht zur Fahrschiene angeordneten Führungsnut des Fahrwerkseitenträgers verschiebbar geführt und liegt mit einem Bunde von unten am Rand der Führungsnut an und wird von einer Spannschraube am Fahrwerkseitenträger angespannt. Wenn starkes Seitwärtspendeln der Last zu befürchten ist, können beide Fahrwerkseitenträger mit federnd angelenkten Stützrollenträgern mit Zusatz-Führungsrollen und Stützrollen versehen sein. Die beiden Fahrwerkseitenträger sind unterhalb der Fahrschiene über einen Zwischenträger miteinander verbunden.

Das erfindungsgemäße Fahrwerk erreicht trotz des einfachen Fahrwerksaufbaus sowohl bei Kurvenfahrt als auch bei Geradeausfahrt hervorragende Fahreigenschaften. Die radierfrei am Untergurt abrollende Stützrolle bewirkt, daß beide Laufräder auch beim Pendeln der Last auf dem Untergurt aufliegen, so daß mit dem angetriebenen Rad die Hälfte der gesamten Radlast für den Reibschluß genutzt werden kann. Wenn die Stützrollen auf einer Seite des Fahrwerkseitenträgers angeordnet und, nach hinten und vorne gerichtet sind, wird auch bei geringstem Spiel zwischen den festgelagerten Führungsrollen und dem Rand des Untergurtes ein Schräglauf der Laufräder vermieden. Das bedeutet geringeren Verschleiß und bessere Laufruhe.

Ein Ausführungsbeispiel der Erfindung ist in den Zeichnungen dargestellt und im folgenden erläutert. Es zeigen
- Fig. 1: ein Fahrwerk in der Seitenansicht,
- Fig. 2: ein Fahrwerk in der Stirnansicht,
- Fig. 3: eine Draufsicht auf ein Fahrwerk nach Fig. 1,
- Fig. 4: eine Situationsskizze bei Kurvenfahrt.

Das erfindungsgemäße Fahrwerk ist auf einem Untergurt 18 einer Fahrschiene 17 verfahrbar und trägt am Zwischenträger 1 ein Hebezeug 16. Zu beiden Seiten des Zwischenträgers 1 sind Fahrwerkseitenträger 2 mit je einem Laufrad 3 befestigt, von denen eins von einem Fahrmotor 15 angetrieben wird. Jeder Fahrwerkseitenträger 2 hat vor und hinter dem Laufgrad 3 eine senkrechte Achse 7 für eine seitlich am Untergurt 18 abrollende Führungsrolle 4. Jede Achse 7 ist in einer Führungsnut 14 des Fahrwerkseitenträgers 2 senkrecht zur Fahrschiene 17 verschiebbar und liegt mit einem Bund 7a von unten an Rand der Führungsnut an und wird von einer in ein Innengewinde der Achse 7 geschraubte Spannschraube 10 in jeder gewünschten Breitenstellung gesichert. Die Führungsrolle 4 liegt unterhalb des Bundes 7a der Achse 7, die durch einen Stützrollenträger 5 hindurchführt und dort einen Gewindeabsatz 7b für Stellmuttern 11 zum Höhenverstellen des Stützrollenträgers 5 hat. Dieser hat eine weitere senkrechte Rollenachse 9 für eine Zusatz-Führungsrolle 4a, die etwa auf der gleichen Höhe wie die anderen Führungsrollen 4 liegt. Der Stützrollenträger 5 hat zwischen den Bohrungen für die Achsen 7 und 9 eine Bohrung für eine waagerechte Stützrollenachse 8 für eine Stützrolle 6. In Fig. 3 ist zu erkennen, daß der Stützrollenträger 5 mit der Zusatz-Führungsrolle 4a von einer Feder 12 in Form einer Schrauben-Zugfeder gegen den Rand des Untergurtes 18 gedrückt wird. Die Feder 12 greift an einem Festpunkt 13 des gegenüberliegenden Fahrwerkes 2 an.

Fig. 4 zeigt deutlich, daß die Stützrollenachse 8 für die Stützrolle 6 in der Mitte zwischen den am Untergurt 18 anliegenden Führungsrollen 4 und 4a angeordnet ist und bei Kurvenfahrt, bei der der Stützrollenträger 5 verschwenkt ist, direkt auf den Kurvenmittelpunkt M gerichtet ist. Damit sind die Stützrollen 6 einwandfrei geführt.

## Patentansprüche

1. Einschienenbahn-Unterflansch-Fahrwerk mit tragenden Laufrädern (3) auf beiden Seiten einer I-förmigen Fahrschiene (17), an der vordere und hintere seitliche, auf senkrechten Achsen (7) gelagerte Führungsrollen (4) des von einem Fahrmotor (15) einseitig belasteten Fahrwerkes anliegen,
dadurch gekennzeichnet,
daß mindestens an dem, dem Fahrmotor (15) gegenüberliegenden Fahrwerkseitenträger (2) mindestens ein Stützrollenträger (5) auf der Achse (7) einer der Führungsrollen (4) angelenkt ist und im Abstand von der Führungsrolle (4) mit einer auf einer senkrechten Rollenachse (9) gelagerten Zusatz-Führungsrolle (4a) versehen ist, die seitlich am Untergurt (18) der Fahrschiene (17) unter der Kraft einer Feder (12) anliegt und daß an dem Stützrollenträger (5) eine unten am Untergurt (18) der Fahrschiene (17) anliegende, auf einer waagerechten Stützrollenachse (8) gelagerte Stützrolle (6) in der Mitte zwischen den an der Seite des Untergurts (18) der Fahrschiene (17) anliegenden Führungsrollen (4) und (4a) angeordnet ist.

2. Fahrwerk nach Anspruch 1,
dadurch gekennzeichnet,
daß zwei Stützrollenträger (5) mit Stützrollen (6) und Zusatz-Führungsrollen (4a) an beiden Enden des Fahrwerkseitenträgers (2) angeordnet sind.

3. Fahrwerk nach Anspruch 1,
dadurch gekennzeichnet,
daß die Feder (12) eine auf Zug beanspruchte Schraubenfeder zwischen dem schwenkbaren Ende des Stützrollenträgers (5) und einem Festpunkt (13) am gegenüberliegenden Fahrwerkseitenträger (2) ist.

4. Fahrwerk nach Anspruch 1,
dadurch gekennzeichnet,
daß die Stützrollenachse (8) senkrecht und mittig zwischen den Achsen (7,9) der Führungsrollen (4,4a) angeordnet ist.

5. Fahrwerk nach Anspruch 1,
dadurch gekennzeichnet,
daß der Stützrollenträger (5) an einer Verlängerung der Achse (7) gelagert ist.

6. Fahrwerk nach Anspruch 5,
daß der Stürtzrollenträger (5) mittels Stellmuttern (11) und Gewindeabsätzen (7b) höhenverstellbar an der Achse (7) gelagert ist.

7. Fahrwerk nach Anspruch 1,
dadurch gekennzeichnet,
daß die Achse (7) in einer senkrecht zur Fahrschiene (17) angeordneten Führungsnut (14) des Fahrwerkseitenträgers (2) verschiebbar geführt ist.

8. Fahrwerk nach Anspruch 7,
dadurch gekennzeichnet,
daß die Achse (7) mit einem Bund (7a) von unten am Rand der Führungsnut (14) anliegt und von einer Spannschraube (10) am Fahrwerkseitenträger (2) angespannt ist.

9. Fahrwerk nach einem oder mehreren der vorgenannten Ansprüche,
dadurch gekennzeichnet,
daß an beiden Fahrwerkseitenträgern (2) Stützrollenträger (5) mit Stützrollen (6) und Zusatz-Führungsrollen (4a) angeordnet sind.

10. Fahrwerk nach Anspruch 1,
dadurch gekennzeichnet,
daß linke und rechte Fahrwerkseitenträger (2) über einen Zwischenträger (1) miteinander verbunden sind.

## Claims

1. Travelling gear for running on the lower flange of a monorail, with bearing travelling wheels (3) on both sides of an I-shaped rail (17), against which front and rear lateral guide rollers (4), which are mounted on vertical shafts (7), of the travelling gear bear, the latter being loaded on one side by a traction motor (15),
characterised in that at least one support roller carrier (5) on the shaft (7) of one of the guide rollers (4) is articulated at least to the lateral travelling gear carrier (2) which is opposite the traction motor (15) and is provided at a distance from the guide roller (4) with an additional guide roller (4a), which is mounted on a vertical holler shaft (9) and bears laterally against the lower flange (18) of the rail (17) under the force of a spring (12), and that a support roller (6), which bears against the bottom of the lower flange (18) of the rail (17) and is mounted on a horizontal support roller shaft (8), is arranged in the centre between the guide rollers (4) and (4a) bearing against the side of the lower flange (18) of the rail (17).

2. Travelling gear according to claim 1, characterised in that two support roller carriers (5) with support rollers (6) and additional guide rollers (4a) are arranged at both ends of the lateral travelling gear carrier (2).

3. Travelling gear according to claim 1, characterised in that the spring (12) is a helical spring under tension between the pivotable end of the support roller carrier (5) and an anchor point (13) on the opposite lateral travelling gear carrier (2).

4. Travelling gear according to claim 1, characterised in that the support roller shaft (8) is arranged vertically and centrally between the shafts (7, 9) of the guide rollers (4, 4a).

5. Travelling gear according to claim 1, characterised in that the support roller carrier (5) is mounted on an extension of the shaft (7).

6. Travelling gear according to claim 5, characterised in that the support roller carrier (5) is mounted on the shaft (7) so as to be vertically adjustable by means of adjusting nuts (11) and threaded reduced portions (7b).

7. Travelling gear according to claim 1, characterised in that the shaft (7) is guided movably in a guide groove (14) in the lateral traveiling gear carrier (2) arranged vertically to the rail (17).

8. Travelling gear according to claim 7, characterised in that the shaft (7) bears against the edge of the guide groove (14) from below by means of a collar (7a) and is clamped on the lateral travelling gear carrier (2) by a tightening screw (10).

9. Travelling gear according to one or more of the preceding claims, characterised in that support roller carriers (5) with support rollers (6) and additional guide rollers (4a) are arranged on both lateral travelling gear carriers (2).

10. Travelling gear according to claim 1, characterised in that left and right lateral travelling gear carriers (2) are connected together via an intermediate carrier (1).

## Revendications

1. Dispositif de roulement sur la semelle inférieure d'une voie à un rail comportant des roues porteuses (3) sur les deux faces d'un rail de roulement (17) en forme de I, sur lequel reposent des galets de guidage (4) latéraux avant et arrière, montés sur des axes verticaux (7), du dispositif de roulement comportant un moteur de roulement (15) agencé d'un seul côté,
caractérisé en ce qu'au moins sur le support latéral (2) du dispositif de roulement opposé au moteur de roulement (15), est articulé au moins un support de galet d'appui (5) sur l'axe (7) d'un des galets de guidage (4) et le support de galet d'appui est muni d'un galet de guidage supplémentaire (4a) monté sur un axe à galet vertical (9) et écarté du galet de guidage (4), galet de guidage supplémentaire qui repose latéralement contre la barre inférieure (18) du rail de roulement (17) sous l'action d'un ressort (12), et en ce qu'un galet d'appui (6) s'appuyant sous la barre inférieure (18) du rail de roulement (17) et monté sur un axe horizontal (8), est agencé sur le support de gaiet d'appui (5), au centre entre les galets de guidage (4) et (4a) reposant contre le bord de la barre inférieure (18) du rail de roulement (17).

2. Dispositif de roulement selon la revendication 1,
caractérisé en ce que deux supports de galet d'appui (5) comportant des galets d'appui (6) et des galets de guidage supplémentaires (4a) sont agencés aux deux extrémités du support latéral (2) du dispositif de roulement.

3. Dispositif de roulement selon la revendication 1,
caractérisé en ce que le ressort (12) est un ressort cylindrique contraint par la course entre l'extrémité pivotante du support de galet d'appui (5) et un point fixe (13) du support latéral opposé (2) du dispositif de roulement.

4. Dispositif de roulement selon la revendication 1,
caractérisé en ce que l'axe (8) du galet d'appui est agencé perpendiculairement et au centre entre les axes (7,9) des galets de guidage (4,4a).

5. Dispositif de roulement selon la revendication 1,
caractérisé en ce que le support de galet d'appui (5) est monté sur un prolongement de l'axe (7).

6. Dispositif de roulement selon la revendication 5,
caractérisé en ce que le support de galet d'appui (5) est monté sur l'axe (7) de façon à pouvoir être réglé en hauteur au moyen d'écrous de réglage (11) et d'éléments filetés (7b).

7. Dispositif de roulement selon la revendication 1,
caractérisé en ce que l'axe (7) est guidé de façon coulissante dans une gorge de guidage (14) du support latéral (2) du dispositif de roulement, agencée perpendiculairement au rail de roulement (17).

8. Dispositif de roulement selon la revendication 7,
caractérisé en ce que l'axe (7) repose par un collet (7a) par le bas contre le bord de la gorge de guidage (14) et est tendu par une vis de tension (10) sur le support latéral (2) du dispositif de roulement.

9. Dispositif de roulement selon l'une ou plusieurs des revendications précitées,
caractérisé en ce que des supports de galet d'appui (5) sont agencés avec des galets d'appui (6) et des galets de guidage supplémentaires (4a) sur les deux supports latéraux (2) du dispositif de roulement

10. Dispositif de roulement selon la revendication 1,
caractérisé en ce que les supports latéraux (2) du dispositif de roulement, du côté gauche et du côté droit, sont reliés ensemble par l'intermédiaire d'un support intermédiaire (1).
